# EUROPÄISCHE PATENTSCHRIFT

(11) **EP 3 428 112 B1**
(45) Veröffentlichungstag und Bekanntmachung des Hinweises auf die Patenterteilung: **24.01.2024**
(21) Anmeldenummer: 18178564.3
(22) Anmeldetag: 19.06.2018
(51) Int. Cl.: B66C 23/90, B66C 23/34

(54) **HEBEZEUG, INSBESONDERE EIN MOBILKRAN ODER EIN SEILBAGGER, MIT EINER VORRICHTUNG ZUR ÜBERWACHUNG DES AUFRICHT- UND ABLEGEVORGANGES EINES AUSLEGERSYSTEMS UND ENTSPRECHENDES VERFAHREN**
LIFTING DEVICE, IN PARTICULAR A MOBILE CRANE OR A CABLE DREDGER, HAVING A DEVICE FOR MONITORING THE ALIGNMENT AND DEPOSITING PROCESS OF A BOOM SYSTEM AND CORRESPONDING METHOD
PALAN, EN PARTICULIER UNE GRUE MOBILE OU UNE PELLETEUSE À CÂBLES, DOTÉ D'UN DISPOSITIF DE SURVEILLANCE DU PROCESSUS DE DRESSAGE ET D'ENLÈVEMENT D'UN SYSTÈME DE RAMPE ET PROCÉDÉ CORRESPONDANT

(30) Priorität: 19.06.2017 DE 102017113386
(43) Veröffentlichungstag der Anmeldung: 16.01.2019
(73) Patentinhaber: Liebherr-Werk Nenzing GmbH, 6710 Nenzing (AT)
(72) Erfinder: Mietschnig, Walter, 6708 Brand (AT); Schapler, Manfred, 6773 Vandans (AT); Klimmer, Thomas, 6580 St. Jakob (AT); Eder, Mathias, 6822 Satteins (AT); Stenech, Martin, 6714 Nüziders (AT)
(74) Vertreter: Laufhütte, Dieter

(56) Entgegenhaltungen:
- DE-A1-102011 107 754

## Beschreibung

Die Erfindung betrifft ein Hebezeug, insbesondere einen Mobilkran oder einen Seilbagger, mit einer Vorrichtung zur Überwachung des Aufricht- und Ablegevorganges eines Auslegersystems des Hebezeugs.

Aus dem Stand der Technik ist es bekannt, dass Hebezeuge wie Mobilkrane mit einer Tragfähigkeit von mindestens 1000 kg oder einem Kippmoment von mindestens 40.000 Nm gemäß Produktnorm EN 13000 mit einer Überlastsicherung ausgestattet sein müssen, die verhindert, dass das Hebezeug außerhalb der in einer Tragfähigkeitstabelle angegebenen Grenzen für Ausladungen, Stellungen, Lasten und zulässigen Seilkräften betrieben wird.

Üblicherweise basiert die Überlastsicherung auf vorberechneten Traglasttabellen, die im Vorfeld bei der Kranauslegung auf externen Rechnern erstellt und einer Steuerung des Hebezeugs in Tabellenform übertragen werden. Es ist auch bekannt, die Überlastsicherung zur Laufzeit am Gerät , bei welcher die Berechnung direkt in der Steuerung des Hebezeugs erfolgt, auszuführen, wobei in der Steuerung des Hebezeugs hinterlegte Konfigurationsdateien entsprechend verarbeitet bzw. berechnet werden.

Bei Montage-/Demontagevorgängen bzw. bei Aufricht- und Ablegevorgängen, bei denen keine von einem Hersteller des Hebezeugs vorgegebene Traglasttabelle vorhanden ist, kann die Überlastsicherung mittels eines Rüsttasters überbrückt werden und ein entsprechender Rüstvorgang ohne Sicherung durchgeführt werden.

Gemäß der Produktnorm EN 474-12 müssen Seilbagger im Hebezeugeinsatz einen Lastmomentbegrenzer zur Vermeidung von Überlastung des Seilbaggers aufweisen. Eine Begrenzung der Überlast während des Aufricht- oder Ablegevorganges eines Auslegersystems ist dagegen nicht vorgesehen.

Das Aufrichten und Ablegen erfolgt in der Regel auf Basis von detaillierten Ablaufbeschreibungen in der Betriebsanleitung des entsprechenden Hebezeugs. Aus dem Stand der Technik sind des Weiteren Verfahren zur Überwachung der Kransicherheit während Rüstvorgängen wie beispielsweise bei der Montage oder Demontage oder dem Aufrüsten und Ablegen des Auslegersystems bei Mobilkranen und Seilbaggern bekannt. Auch hier erfolgt die Berechnung der Grenzwerte auf Basis einer einer Berechnung auf einem externen Rechner, die der Steuerung des Hebezeugs in Tabellenform übertragen wird.

Ein Problem besteht hierbei darin, dass bei Erreichen von Grenzwerten eine Abschaltung der Bewegungen des Hebezeugs erfolgt, die nur durch einen Überbrückungsschalter aufgehoben werden kann. Durch Betätigung der Überbrückung ist jegliche Überwachung ausgeschaltet und der Kranfahrer muss selbst entscheiden, welche Bewegung am Kran zu einem sicheren Zustand führen kann.

Vor diesem Hintergrund ist es Aufgabe der Erfindung ein verbessertes Hebezeug bereitzustellen, bei dem insbesondere eine verbesserte und kontinuierliche Überwachung eines Auslegersystems des Hebezeugs bei Aufricht- und Ablegevorgängen ermöglicht ist. DE 10 2011 107754 A1 offenbart den Oberbegriff des Anspruchs 1 sowie ein Verfahren zur Überwachung des Aufricht- und Ablegevorganges eines Hebezeugs.

Diese Aufgabe wird erfindungsgemäß durch ein Hebezeug mit den Merkmalen des Anspruchs 1 gelöst. Vorteilhafte Ausgestaltungen sind Gegenstand der Unteransprüche.

Demnach ist ein Hebezeug, insbesondere ein Mobilkran oder ein Seilbagger vorgesehen, mit einer Vorrichtung zur Überwachung des Aufricht- und Ablegevorganges insbesondere eines Auslegersystems des Hebezeugs.

Das Hebezeug umfasst eine Einrichtung zum Erfassen der das Kippmoment des Hebezeugs erhöhenden Lasten, eine Einrichtung zum Erfassen der das Kippmoment des Hebezeugs stabilisierenden bzw. verringernden Lasten, eine Steuereinheit, die dazu eingerichtet ist, aus den erfassten Lasten eine Grenzhaltekraft für einen Haltestrang des Auslegersystems des Hebezeugs zu errechnen, die der maximal zulässigen Last am Haken entspricht, und eine Einrichtung zum Erfassen der tatsächlichen Haltekraft des Haltestrangs des Hebezeugs, wobei die Steuereinheit dazu eingerichtet ist, die Grenzhaltekraft und die tatsächliche Haltekraft zu vergleichen. Die Steuerung/Regelung ist dazu eingerichtet, die Grenzhaltekraft (FGrenz) und die tatsächliche Haltekraft zu vergleichen, und wenn die tatsächliche Haltekraft sich der Grenzhaltekraft (FGrenz) nähert zu warnen und/oder den Aufricht- und Ablegevorgang zu stoppen.

Erfindungsgemäß können demnach alle das Kippmoment erhöhenden Lasten wie beispielsweise eine Last am Haken, das Eigengewicht des Auslegersystems und die auf das Auslegersystem und auf die Last am Haken wirkende Windkraft mit allen Lasten verglichen werden, die das Kippmoment stabilisieren bzw. verringern. Hierzu gehört insbesondere das Eigengewicht eines Trägergeräts des Hebezeugs. Bei dieser Gegenüberstellung können entsprechende Kippsicherheitsberechnungsvorgaben der jeweiligen Standards bzw. Normen wie z.B. EN 13000 berücksichtigt werden und es kann für den äußersten Lastpunkt eine maximal zulässige Last am Haken so errechnet werden, dass bezogen auf die gegebene Kippkante das stabilisierende Moment mit dem Kippmoment in Gleichgewicht steht.

Für den Haltestrang des Auslegersystems, der ein oder mehrerer Halteseile und/oder Haltestangen umfassen kann, kann die Grenzhaltekraft-errechnet werden, die der maximal zulässigen Last am Haken entspricht.

In einer bevorzugten Ausführung der Erfindung ist denkbar, dass in Abhängigkeit von dem Vergleich zwischen der Grenzhaltekraft und der tatsächlichen Haltekraft wenigstens ein Signal ausgebbar ist. Bei dem Signal kann es sich um eine Darstellung der aktuellen Ausnutzung in Bezug auf die zulässige Ausnutzung für den Maschinenführer am Monitor des Hebezeugs oder um ein Warn- und/oder ein Steuersignal handeln, das es ermöglicht, entsprechend rechtzeitig zu reagieren, wenn die tatsächliche Haltekraft sich der Grenzhaltekraft nähert und dadurch die Gefahr des Kippens des Hebezeugs angezeigt wird.

In einer weiteren bevorzugten Ausführung der Erfindung ist denkbar, dass die Einrichtung zum Erfassen der das Kippmoment erhöhenden Lasten das Eigengewicht des Auslegersystems des Hebezeugs und die Windkraft auf das Auslegersystem des Hebezeugs erfasst. Mit dem Begriff des Auslegersystems können der Hauptausleger und ggf. weitere Komponenten des Hebezeugs gemeint sein. Bei den genannten Einrichtungen zur Erfassung der Lasten kann es sich um Sen-soren und/oder um Eingabemittel handeln, mittels der die entsprechenden Lasten automatisch oder manuell erfasst bzw. eingegeben werden können.

In einer weiteren bevorzugten Ausführung ist denkbar, dass die Einrichtung zum Erfassen der das Kippmoment stabilisierenden bzw. verringernden Lasten das Eigengewicht eines Trägergeräts des Hebezeugs erfasst. Bei den genannten Einrichtungen zur Erfassung der Lasten kann es sich um Sensoren und/oder um Eingabemittel handeln, mittels der die entsprechenden Lasten automatisch oder manuell erfasst bzw. eingegeben werden können.

In einer weiteren bevorzugten Ausführung ist denkbar, dass eine Sensorik zum Erfassen der aktuellen Geometrie des Hebezeugs vorgesehen ist. Hierbei können entsprechende Winkel- oder Neigungsmesser oder sonstige Sensoren dazu ausgebildet sein, die Winkelstellungen oder Längen von Komponenten des Hebezeugs wie insbesondere des Haltestrangs und/oder des Auslegersystems zu erfassen. Denkbar ist auch eine zusätzliche oder alternative manuelle Eingabe der entsprechenden Geometriedaten über eine entsprechende Einrichtung.

In einer weiteren bevorzugten Ausführung ist denkbar, dass die Berechnung der Grenzhaltekraft an einem externen Rechner erfolgt und die Grenzwerte der Steuereinheit des Hebezeugs übertragen werden.

In einer weiteren bevorzugten Ausführung ist denkbar, dass die Einrichtung zum Erfassen der tatsächlichen Haltekraft des Haltestranges wenigstens eine Kraftmesslasche und/oder wenigstens eine Kraftmessachseumfasst.

In einer weiteren bevorzugten Ausführung ist denkbar, dass das Signal ein Signal zum Stoppen einer Bewegung des Hebezeugs ist. Stellt die Steuereinheit des erfindungsgemäßen Hebezeugs fest, dass die Grenzhaltekraft und die tatsächliche Haltekraft in einem ungünstigen Verhältnis zueinander stehen, so kann eine Bewegung des Hebezeugs insbesondere automatisch angehalten werden.

Erfindungsgemäß ist die Steuereinheit dazu eingerichtet, die maximal zulässige Last am Haken gleichzeitig für eine Bandbreite von Stellungen des Ausle-gersystems zusätzlich zur aktuellen Stellung des Auslegersystems zu berechnen. Durch Vergleich der Ergebnisse können zulässige Bewegungsrichtungen definiert werden. Eine zulässige Bewe-gungsrichtung ist dann gegeben, wenn sich die maximal zulässige Last am Haken bei dieser Bewegungsrichtung vergrößert.

Erfindungsgemäß ist die Steuereinheit dazu eingerichtet, eine Bewegung bzw. Bewegungsrichtung des Hebezeugs nicht zu stoppen bzw. nach einem Stopp aufgrund Überschreitung der Grenzlast selektiv zulässige Bewegungsrichtungen des Hebezeugs wieder freizugeben.

Die Erfindung ist ferner auf ein Verfahren zur Überwachung des Aufricht- und Ablegevorganges eines Auslegersystems eines Hebezeugs nach einem der Ansprüche 1 bis 7 gerichtet.

Das erfindungsgemäße Verfahren umfasst die Schritte:
Erfassen der das Kippmoment des Hebezeugs erhöhenden Lasten,
Erfassen der das Kippmoment des Hebezeugs stabilisierenden bzw. verringernden Lasten,
Errechnen einer Grenzhaltekraft für einen Haltestrang des Auslegersystems des Hebezeugs aus den erfassten Lasten mittels einer Steuereinheit oder eines externen Rechners,
Erfassen der tatsächlichen Haltekraft des Haltestrangs,
Vergleichen der Grenzhaltekraft und der tatsächliche Haltekraft mittels der Steuereinheit.

Das Verfahren kann weitere Merkmale umfassen, die wenigstens einem der Vorrichtungsmerkmale der Ansprüche 1 bis 7 entsprechen und auf deren Wiederholung verzichtet wird.

Weitere Einzelheiten und Vorteile der Erfindung sind anhand der in der Figur beispielhaft gezeigten Ausführung erläutert.

Die einzelne Figur 1 zeigt einen Überblick über die auf das Hebezeug 1 wirkenden Kräfte am Beispiel eines Raupenkrans 1 mit einem Hauptausleger 2 und einer Wippnadel 3.

Der Pfeil 31 bezeichnet das Eigengewicht der Wippnadel 3, der Pfeil 32 die auf die Last L wirkende Windkraft, der Pfeil 21 das Eigengewicht des Hauptauslegers 2, der Pfeil 22 die auf das Auslegersystem bestehend aus Hauptausleger 2 und optionalem Nadelausleger 3 wirkende Windkraft und der Pfeil 11 das Eigengewicht des Trägergeräts bzw. des Hebezeugs 1. Die nicht bezeichneten Pfeile geben die jeweiligen Entfernungen der Kräfte und/oder Masseschwerpunkte der Komponenten bezogen auf eine Kippkante und/oder auf den Auslegeranlenkpunkt 12 an. Anhand der Entfernungen und der Kräfte können die Momente bezogen auf den Auslegeranlenkpunkt 12 erfasst bzw. berechnet werden.

Im Ausführungsbeispiel der Figur wirken die das Kippmoment erhöhenden Lasten gegen den Uhrzeigersinn und die das Kippmoment stabilisierenden Lasten im Uhrzeigersinn bezogen auf den Auslegeranlenkpunkt 12.

Die Grenzhaltekraft FGrenz stellt die maximal zulässige Kraft im Haltestrang dar, die während des Aufricht- oder Ablegevorganges erreicht werden darf, ohne dass es zu einem Umkippen des Hebezeugs kommt. Sie entspricht 100% der zulässigen Ausnutzung unter Berücksichtigung der Vorgaben durch zutreffende Normen bezüglich Standsicherheit.

Sind die einzelnen Schwerpunkte und Windflächen, insbesondere des Nadelauslegers 3, des Hauptauslegers 2 sowie die entsprechenden Lastangriffspunkte für die gegebene Krankonfiguration der Steuerung bekannt, so kann die Berechnung der maximal zulässigen Last L am Haken sowie der Grenzkraft FGrenz vorteilhaft direkt auf dem Steuerrechner des Krans online erfolgen.

Die für eine auf der Steuerung durchgeführten Berechnung erforderliche aktuelle Geometrie der Maschine (Auslegerwinkel, Drehwinkel) kann permanent durch entsprechende Sensorik (Neigungsgeber, Drehwinkelgeber) auf der Maschine erfasst werden oder manuell in den Steuerrechner eingegeben werden.

Alternativ kann die Berechnung der maximal zulässigen Last L am Haken sowie der Grenzkraft FGrenz offline über einen externen Rechner erfolgen. Die Grenzkraft FGrenz muss in diesem Fall der Steuerung für jede Auslegerstellung übergeben werden. Auch in diesem Fall kann die aktuelle Geometrie der Maschine (Auslegerwinkel, Drehwinkel) permanent durch entsprechende Sensorik auf der Maschine gemessen werden.

Die tatsächliche aktuelle Kraft F im Haltestrang wird durch entsprechende Sensorik (Kraftmesslaschen oder Kraftmessachsen) auf der Maschine gemessen und vom Steuerrechner auf der Maschine mit der errechneten aktuellen Grenzhaltekraft FGrenz verglichen und vorteilhaft als aktuelle Ausnutzung in Bezug auf die zulässige Ausnutzung dem Maschinenführer am Monitor dargestellt.

Wenn festgestellt wird, dass die aktuelle Kraft F > FGrenz wird oder werden könnte, d.h. die Ausnutzung >100% wird, können durch die Steuereinheit jene Bewegungen des Auslegersystems, die zu einer weiteren Steigerung der Ausnützung und somit zur Überlastung führen, gestoppt werden.

Die Bewegungsrichtung bzw. Bewegung, die gestoppt oder freigegeben werden soll, wird wie folgt ermittelt:
die Steuereinheit berechnet die maximal zulässige Last am Haken gleichzeitig für eine Bandbreite von Stellungen zusätzlich zur aktuellen Stellung des Auslegersystems. Durch Vergleich der Er-gebnisse werden zulässige Bewegungsrichtungen definiert werden. Eine zulässige Bewegungs-richtung ist dann gegeben, wenn sich die maximal zulässige Last am Haken bei dieser Bewe-gungsrichtung vergrößert.

Nach einem Stopp aufgrund Überschreitung der Grenzlast werden zulässige Bewegungsrichtungen des Hebezeugs selektiv durch die Steuereinheit wieder freigegeben.

Die Berechnung der Bandbreite zusätzlich zur aktuellen Stellung kann vorteilhaft online auf dem Steuerrechner der Maschine oder alternativ offline auf einem externen Rechner erfolgen. Die freizugebenen Bewegungsrichtungen müssen in diesem Fall der Steuerung für jede Auslegerstellung übergeben werden.

## Patentansprüche

1. Hebezeug (1), insbesondere ein Mobilkran oder ein Seilbagger, mit einer Vorrichtung zur Überwachung des Aufricht- und Ablegevorganges insbesondere eines Auslegersystems des Hebezeugs (1), umfassend eine Einrichtung zum Erfassen der das Kippmoment des Hebezeugs (1) erhöhenden Lasten, eine Einrichtung zum Erfassen der das Kippmoment des Hebezeugs (1) stabilisierenden bzw. verringernden Lasten, eine Steuereinheit, die dazu eingerichtet ist, aus den erfassten Lasten eine Grenzhaltekraft (FGrenz) für einen Haltestrang des Auslegerssystems des Hebezeugs (1) zu errechnen, und eine Einrichtung zum Erfassen der tatsächlichen Haltekraft des Haltestrangs, wobei die Steuerung/Regelung dazu eingerichtet ist, die Grenzhaltekraft (FGrenz) und die tatsächliche Haltekraft zu vergleichen, und wenn die tatsächliche Haltekraft sich der Grenzhaltekraft (FGrenz) nähert zu warnen und/oder den Aufricht- und Ablegevorgang zu stoppen, **dadurch gekennzeichnet, dass** die Steuereinheit dazu eingerichtet ist, die das Kippmoment erhöhenden Lasten für gleichzeitig eine Bandbreite von Stellungen des Auslegersystems zusätzlich zur aktuellen Stellung des Auslegersystems zu berechnen und wobei die Steuereinheit dazu eingerichtet ist, eine Bewegung bzw. Bewegungsrichtung des Hebezeugs (1) nicht zu stoppen solange die Grenzhaltekraft Fgrenz nicht überschritten ist und nach einem Stopp aufgrund Überschreitung der Grenzlast wieder selektiv freizugeben, wenn sich die maximal zulässige Last am Haken bei dieser Bewegungsrichtung vergrößert.

2. Hebezeug (1) nach Anspruch 1, wobei in Abhängigkeit von dem Vergleich zwischen der Grenzhaltekraft (FGrenz) und der tatsächlichen Haltekraft wenigstens ein Signal ausgebbar ist.

3. Hebezeug (1) nach Anspruch 1 oder 2, **dadurch gekennzeichnet, dass** die Einrichtung zum Erfassen der das Kippmoment erhöhenden Lasten das Eigengewicht des Auslegersystems und die Windkraft auf ein Auslegersystem des Hebezeugs (1) erfasst.

4. Hebezeug (1) nach einem der vorhergehenden Ansprüche, **dadurch gekennzeichnet, dass** die Einrichtung zum Erfassen der das Kippmoment stabilisierenden bzw. verringernden Lasten das Eigengewicht eines Trägergeräts des Hebezeugs erfasst.

5. Hebezeug (1) nach einem der vorhergehenden Ansprüche, **dadurch gekennzeichnet, dass** eine Sensorik zum Erfassen der aktuellen Geometrie des Hebezeugs (1) vorgesehen ist und dass die Steuereinheit ein Steuerrechner des Hebezeugs (1) oder ein externer Rechner ist.

6. Hebezeug (1) nach einem der vorhergehenden Ansprüche, **dadurch gekennzeichnet, dass** die Einrichtung zum Erfassen der tatsächlichen Haltekraft des Haltestranges wenigstens eine Kraftmesslasche und/oder wenigstens eine Kraftmessachse umfasst.

7. Hebezeug (1) wenigstens nach Anspruch 2, **dadurch gekennzeichnet, dass** das Signal eine Darstellung der aktuellen Ausnutzung in Bezug auf die zulässiger Ausnutzung für den Maschinenführer am Monitor des Hebezeugs und/oder Signal zum Stoppen einer Bewegung des Hebezeugs (1) ist.

8. Verfahren zur Überwachung des Aufricht- und Ablegevorganges eines Hebezeugs (1) nach einem der Ansprüche 1 -7, umfassend die Schritte:
Erfassen der das Kippmoment des Hebezeugs (1) erhöhenden Lasten,
Erfassen der das Kippmoment des Hebezeugs (1) stabilisierenden bzw. verringernden Lasten,
Errechnen einer Grenzhaltekraft (FGrenz) für einen Haltestrang des Hauptauslegers (2) des Hebezeugs (1) aus den erfassten Lasten und mittels einer Steuereinheit Steuerung/Regelung,
Erfassen der tatsächlichen Haltekraft des Haltestrangs,
Vergleichen der Grenzhaltekraft (FGrenz) und der tatsächliche Haltekraft mittels der Steuereinheit Steuerung/Regelung.

## Claims

1. A lifting device (1), in particular a mobile crane or a cable-operated excavator, having an apparatus for monitoring the raising and lowering procedures, in particular of a boom system of the lifting device (1) , comprising a device for detecting the loads increasing the overturning moment of the lifting device (1); a device for detecting the loads stabilizing or reducing the overturning moment of the lifting device (1); a control unit that is configured to calculate a limit holding force (FGrenz) for a holding line of the boom system of the lifting device (1) from the detected loads; and a device for detecting the actual holding force of the holding line, wherein the control/regulation is configured to compare the limit holding force (FGrenz) and the actual holding force and, if the actual holding force approaches the limit holding force (FGrenz), to give a warning or to stop the raising and lowering procedures,
**characterized in that**
the control unit is configured to calculate the loads increasing the overturning moment simultaneously for a wide range of positions of the boom system in addition to the current position of the boom system; and wherein the control unit is configured not to stop a movement or a direction of movement of the lifting device (1) as long as the limit holding force (FGrenz) is not exceeded or to selectively release it again after a stop due to an exceeding of the limit load when the maximum permitted load at the hook increases with this the direction of movement.

2. A lifting device (1) in accordance with claim 1, wherein at least one signal can be output in dependence on the comparison between the limit holding force (FGrenz) and the actual holding force.

3. A lifting device (1) in accordance with claim 1 or claim 2, **characterized in that** the device for detecting the loads increasing the overturning moment detects the weight of the boom system and the wind force on a boom system of the lifting device (1).

4. A lifting device (1) in accordance with one of the preceding claims, **characterized in that** the device for detecting the loads stabilizing or reducing the overturning moment detects the weight of a carrier unit of the lifting device.

5. A lifting device (1) in accordance with one of the preceding claims, **characterized in that** a sensor system for detecting the current geometry of the lifting device (1) is provided; and **in that** the control unit is a control computer of the lifting device (1) or an external computer.

6. A lifting device (1) in accordance with one of the preceding claims, **characterized in that** the device for detecting the actual holding force of the holding line comprises at least one force measurement tab and/or at least one force measurement axis.

7. A lifting device (1) at least in accordance with claim 2, **characterized in that** the signal is a representation of the current utilization with respect to the permitted utilization for the machine operator on the monitor of the lifting device and/or a signal for stopping a movement of the lifting device (1).

8. A method of monitoring the raising and lowering procedures of a lifting device (1) in accordance with one of the claims 1 to 7, comprising the steps:
detecting the loads increasing the overturning moment of the lifting device (1);
detecting the loads stabilizing or reducing the overturning moment of the lifting device (1);
calculating a limit holding force (FGrenz) for a holding line of the main boom (2) of the lifting device (1) from the detected loads and by means of a control unit control/regulation;
detecting the actual holding force of the holding line; and
comparing the limit holding force (FGrenz) and the actual holding force by means of the control unit control/regulation.

## Revendications

1. Engin de levage (1), en particulier grue mobile ou pelle à câbles, doté d'un dispositif de surveillance du processus de dressage et d'abaissement notamment d'un système de flèche de l'engin de levage (1), comprenant un appareillage de détection des charges augmentant le couple de renversement de l'engin de levage (1), un appareillage de détection des charges stabilisant ou réduisant le couple de renversement de l'engin de levage (1), une unité de commande qui est configurée pour calculer, à partir des charges détectées, une force limite de retenue (FGrenz) pour un brin de retenue du système de flèche de l'engin de levage (1) et un appareillage de détection de la force de retenue réelle du brin de retenue, la commande/régulation étant configurée pour comparer la force limite de retenue (FGrenz) et la force de retenue réelle et pour, quand la force de retenue réelle s'approche de la force limite de retenue (FGrenz), avertir et/ou arrêter le processus de dressage et d'abaissement, **caractérisé en ce que** l'unité de commande est configurée pour calculer les charges augmentant le couple de renversement en même temps pour une gamme de positions du système de flèche en plus de la position actuelle du système de flèche et l'unité de commande étant configurée pour ne pas arrêter un mouvement ou une direction de mouvement de l'engin de levage (1) tant que la force limite de retenue FGrenz n'est pas dépassée et pour, après un arrêt causé par le dépassement de la charge limite, le/la libérer à nouveau de manière sélective quand la charge maximale admissible au niveau du crochet augmente pour cette direction de mouvement.

2. Engin de levage (1) selon la revendication 1, dans lequel au moins un signal peut être émis en fonction de la comparaison entre la force limite de retenue (FGrenz) et la force de retenue réelle.

3. Engin de levage (1) selon la revendication 1 ou 2, **caractérisé en ce que** l'appareillage de détection des charges augmentant le couple de renversement détecte le poids propre du système de flèche et la force du vent exercée sur un système de flèche de l'engin de levage (1).

4. Engin de levage (1) selon l'une des revendications précédentes, **caractérisé en ce que** l'appareillage de détection des charges stabilisant ou réduisant le couple de renversement détecte le poids propre d'un engin porteur de l'engin de levage.

5. Engin de levage (1) selon l'une des revendications précédentes, **caractérisé en ce qu'**un système de capteurs destiné à détecter la géométrie actuelle de l'engin de levage (1) est prévu et **en ce que** l'unité de commande est un calculateur de commande de l'engin de levage (1) ou un calculateur externe.

6. Engin de levage (1) selon l'une des revendications précédentes, **caractérisé en ce que** l'appareillage de détection de la force de retenue réelle du brin de retenue comprend au moins une barre de mesure de force et/ou au moins un axe de mesure de force.

7. Engin de levage (1) au moins selon la revendication 2, **caractérisé en ce que** le signal est une représentation de l'utilisation actuelle par rapport à l'utilisation admissible pour le conducteur de la machine sur l'écran de l'engin de levage et/ou un signal pour arrêter un mouvement de l'engin de levage (1).

8. Procédé de surveillance du processus de dressage et d'abaissement d'un engin de levage (1) selon l'une des revendications 1 à 7, comprenant les étapes consistant à :
détecter les charges augmentant le couple de renversement de l'engin de levage (1),
détecter les charges stabilisant ou réduisant le couple de renversement de l'engin de levage (1),
calculer une force limite de retenue (FGrenz) pour un brin de retenue de la flèche principale (2) de l'engin de levage (1) à partir des charges détectées et au moyen d'une unité de commande commande/régulation,
détecter la force de retenue réelle du brin de retenue,
comparer la force limite de retenue (FGrenz) et la force de retenue réelle au moyen de l'unité de commande commande/régulation.
